# FASCICULE DE BREVET EUROPEEN

(11) **EP 1 213 251 B1**
(45) Date de publication et mention de la délivrance du brevet: **08.07.2009**
(21) Numéro de dépôt: 01490050.0
(22) Date de dépôt: 05.12.2001
(51) Int. Cl.: B66B 9/02

(54) **Ascenseur à courroie motrice**
Aufzug mit Antriebsriemen
Elevator with driving belt

(30) Priorité: 05.12.2000 FR 0015765
(43) Date de publication de la demande: 12.06.2002
(73) Titulaire: Autinor, S.A., 59710 Avelin (FR)
(72) Inventeur: Evin, Jean, 59710 Avelin (FR); Delvosal, Bruno, 7710 Blandain (BE)
(74) Mandataire: Hennion, Jean-Claude

(56) Documents cités:
- DE-A- 3 634 061
- DE-A- 3 939 762
- GB-A- 1 118 677
- US-A- 3 946 836

## Description

L'invention se rapporte a un ascenseur à câble.

Classiquement, un ascenseur à câble comprend une cabine d'ascenseur suspendue à l'un des deux brins d'un câble qui, passé sur une poulie surplombant la gaine technique dans laquelle circule la cabine, a son autre brin qui soutient un contrepoids.

Pour être motrice, la poulie est alors calée en rotation sur un arbre entraîné en rotation par un moteur placé en bout d'arbre.

Pour obtenir une adhérence parfaite entre le câble et la poulie et éviter un glissement lors des arrêts et démarrages successifs de la cabine, le diamètre de la poulie doit être important de manière à ce que la surface de contact entre la gorge de la poulie et le câble soit suffisante pour éviter le glissement du câble dans la gorge de la poulie.

Pour réduire la force nécessaire à l'entraînement de la cabine, le contrepoids développe une force inverse à celle produite par la cabine et donc limite la charge à entraîner.

La charge à déplacer est alors égale au différentiel entre le poids de la cabine avec les passagers et le poids du contrepoids.

Le couple du moteur qui entraîne cette poulie via l'arbre dépend de la charge à déplacer et, plus précisément, du différentiel de charge mais, également, du diamètre de la poulie.

Le couple moteur doit donc être relativement important.

Il faut donc faire appel à un moteur de forte puissance qui, par conséquent, présente un encombrement plus important que pour un moteur de puissance inférieure.

Outre le moteur, sur l'arbre d'entraînement de la poulie motrice, on y positionne un frein notamment de sécurité.

Ainsi, au dessus de la trémie dans laquelle se déplace la cabine d'ascenseur et son contrepoids, il est nécessaire de réserver un espace important pour y loger la poulie, l'arbre pourvu de ses paliers de guidage en rotation, le moteur et le frein.

Cet espace est généralement appelé local technique ou machinerie.

L'espace occupé par ce local n'est pas commercialisable et, de ce fait, pénalise le coût de la construction.

Au lieu d'entraîner la cabine en agissant sur la poulie à laquelle est suspendue la machine, il est connu US-A-4.592.450 d'équiper la cabine d'au moins un moteur entraînant des roues dentées coopérant avec des crémaillères en Té.

Les roues dentées réalisent, avec les crémaillères, le déplacement et le guidage de la cabine.

Le frein est alors monté sur l'arbre d'entraînement du moteur porté par le haut de la cabine.

Un tel dispositif est très bruyant.

On connaît également un dispositif d'entraînement DE-A-3.523.187 consistant à pincer une aile d'un profilé à l'aide de deux roues dont une est motrice.

Pour ce faire, les roues sont montées de telle sorte qu'elles forment les mâchoires d'une pince.

Un tel dispositif est complexe et malheureusement présente des problèmes d'adhérence.

L'invention propose une solution pour remédier notamment aux inconvénients précités.

A cet effet, l'invention a pour objet un ascenseur à câble comprenant :
- une cabine d'ascenseur suspendue à l'un des deux brins d'un câble qui, passé sur une poulie située en haut d'une trémie, a son autre brin qui soutient un contrepoids et
- un moyen de déplacement de la cabine,
cet ascenseur étant caractérisé en ce que:
- le moyen de déplacement de la cabine, porté par la dite cabine, est constitué par la face externe du brin menant d'au moins une courroie motrice tendue entre deux organes de renvoi dont au moins l'un des deux organes de renvoi est motorisé, cette courroie motrice prenant appui sur la face externe d'un guide vertical et
- l'ancrage du câble, au moins indirectement, sur le haut de la cabine induit une force appliquant le brin menant précité sur la face externe du guide vertical.

L'invention sera bien comprise à l'aide de la description ci-après faite à titre d'exemple non limitatif en regard du dessin qui représente, schématiquement, une vue en coupe verticale d'un ascenseur .

En se reportant au dessin, on voit un ascenseur 1 se déplaçant dans une trémie.

Classiquement, l'ascenseur comprend :
- une cabine 2 d'ascenseur suspendue à l'un 3A des deux brins 3A, 3B d'un câble 3 qui, passé sur une poulie 4 située en haut d'une trémie, a son autre brin 3B qui soutient un contrepoids 5 et
- un moyen 6 de déplacement de la cabine.

La poulie est portée par un arbre situé au dessus de la trémie.

Au lieu et place d'une seule poulie, on peut prévoir plusieurs poulies.

La cabine est généralement guidée en translation dans la trémie. Il en est de même du contrepoids.

Selon une caractéristique de l'invention :
- le moyen 6 de déplacement de la cabine 2, porté par la dite cabine 2, est constitué par la face 7A externe du brin 12 menant d'au moins une courroie 7 motrice tendue entre deux organes 8 de renvoi dont au moins l'un des deux organes 8 de renvoi est motorisé cette courroie 7 motrice prenant appui sur la face 9A externe d'un guide 9 vertical et
- l'ancrage 10 du câble, au moins indirectement, sur le haut de la cabine et son excentrage induit une force F appliquant le brin menant précité sur la face externe 9A du guide 9 vertical.

La cabine est portée par un support 100 en forme de console appelé couramment arcade 100.

Cette arcade 100 présente latéralement deux glissières 101 coopérant avec des guides 9 verticaux.

La figure 2 montre une coupe transversale faisant apparaître cette arcade, les glissières 101 et les guides verticaux 9 en forme de Té.

Lorsque l'accrochage des câbles se situe dans le plan médian de l'arcade voire en un point situé à l'arrière de ce plan médian, on obtient un basculement A de la cabine et donc la création de la force F.

Ce phénomène est plus visible sur la figure 3 où on a volontairement accentué le jeu et l'angle de pivotement.

On voit que le galet 102 de guidage de la cabine s'appuie alors sur l'arrière de la surface de guidage de sorte que ce galet constitue le point de pivotement de la cabine.

Le bas de la cabine se rapproche donc de la surface de guidage plaquant ainsi le brin menant du moyen 6 de déplacement de la cabine.

Bien que n'apparaissant pas à la figure 1, on utilise deux moyens 6, chacun coopérant avec une surface de guidage.

La largeur ou le cumul des largeurs des brins menants des courroies motrices ainsi que la longueur des brins menants détermine la surface en contact avec le guide.

Cette surface en contact avec la force appliquant les dits brins menants sur le guide détermine pour partie l'adhérence pour l'entraînement de la cabine.

Doivent également être pris en compte les matériaux en appui l'un sur l'autre.

Pour obtenir cette force F dite d'application du brin menant, le point 10 d'ancrage du câble de la cabine est décalé par rapport à l'axe vertical passant par le centre G de gravité de la cabine de sorte que s'exerce alors une force verticale P mais également une force F orientée vers le guide vertical.

Ainsi plus la cabine est chargée, plus la force F développée par le poids déporté de la cabine est importante .

Cela a pour conséquence d'augmenter l'adhérence de la courroie motrice sur le guide vertical.

C'est là un aspect très intéressant.

Un tel dispositif d'entraînement de la cabine permet de réduire la taille du moteur car le couple d'entraînement de la courroie motrice peut être plus faible.

Dans une forme de réalisation, le moyen 6 de déplacement est localisé sous la cabine.

Dans un autre forme de réalisation, le moyen de déplacement est situé au dessus du toit de la cabine et vient s'appliquer sur l'arrière du guide.

C'est le galet du bas qui sert de point de pivotement.

Le frein de sécurité (non représenté) sera monté sur l'arbre portant la poulie.

Ainsi, on sépare la fonction d'entraînement de la cabine des moyens de suspension de la dite cabine.

Avantageusement, le guide vertical sur lequel s'appuie la courroie d'entraînement se situe à l'arrière de la cabine ou latéralement.

Comme on peut le voir sur la figure 3, il apparaît que le point 2 d'ancrage du câble est déporté par rapport à l'axe de guidage et se situe entre le plan vertical passant par le centre de gravité et le fond de la cabine.

Du fait de cette position, le poids de la cabine est déplacé et produit donc une force orientée vers l'arrière de la cabine et donc vers le guide.

Avantageusement, un déport du point d'ancrage au delà de l'axe de guidage accentue cette force.

Comme indiqué plus haut, l'adhérence dépend de la force F, mais éaglement des matériaux constituant la face d'appui du guide et de la ou les courroies motrices.

Elle dépend également de l'état de surface.

Par exemple, on peut utiliser une courroie dont la face en contact avec le guide est crantée.

Un tel mécanisme d'entraînement sera avantageusement utilisable sur des cabines d'ascenseur qui se déplacent dans une trémie d'axe incliné, la force F étant alors plus importante.

## Revendications

1. Ascenseur à câble comprenant :
- une cabine (2) d'ascenseur suspendue à l'un (3A) des deux brins (3A, 3B) d'un câble (3) qui, passé sur une poulie (4) surplombant la cabine, a son autre brin (3B) qui soutient un contrepoids (5) et
- un moyen (6) de déplacement de la cabine,
cet ascenseur à câble étant **CARACTERISE en ce que** :
- le moyen (6) de déplacement de la cabine (2), porté par la dite cabine (2), est constitué par la face (7A) externe du brin (12) menant d'au moins une courroie (7) motrice tendue entre deux organes (8) de renvoi dont au moins l'un des deux organes (8) de renvoi est motorisé cette courroie (7) motrice prenant appui sur la face (9A) externe d'un guide (9) vertical et
- l'ancrage (10) du câble sur le haut de la cabine induit une force (F) appliquant le brin menant précité sur la face externe (9A) du guide (9) vertical.

2. Ascenseur à câble selon la revendication 1 **caractérisé en ce que** le point d'ancrage du câble est déporté par rapport à l'axe de guidage de la cabine.

3. Ascenseur à câble selon la revendication 1 **caractérisé en ce que** la largeur et/ou le cumul des largeurs des brins (12) menants des courroies motrices ainsi que la longueur des brins (12) menants détermine la surface en contact avec le guide.

4. Ascenseur à câble selon la revendication 1 **caractérisé en ce que** le point (10) d'ancrage du câble de la cabine est décalé par rapport à l'axe vertical passant par le centre (G) de gravité de la cabine de sorte que s'exerce alors une force verticale (P) mais également une force (F) orientée vers le guide vertical.

5. Ascenseur à câble selon la revendication 1 **caractérisé en ce que** le moyen (6) de déplacement est localisé sous la cabine.

6. Ascenseur à câble selon la revendication 1 **caractérisé en ce que** le moyen de déplacement est situé au dessus du toit de la cabine.

7. Ascenseur à câble selon la revendication 1 **caractérisé en ce que** le guide vertical sur lequel s'appuie la courroie d'entraînement se situe à l'arrière de la cabine ou latéralement.

8. Ascenseur à câble selon la revendication 1 **caractérisé en ce que** la courroie a sa face, en contact avec le guide, crantée.

## Claims

1. A cable lift comprising:
- a lift cabin (2) suspended from one (3A) of the two strands (3A, 3B) of a cable (3) which, passed over a pulley (4) overhanging the cabin, has its other strand (3B) which supports a counterweight (5) and,
- a means (6) for displacing the cabin,
this cable lift being **characterized in that**:
- the means (6) for displacing the cabin (2), borne by said cabin (2), is formed by the external face (7A) of the strand (12) leading from at least one driving belt (7) tensioned between two return members (8), at least one of the two return members (8) being motorized, this drive belt (7) bearing upon the external face (9A) of a vertical guide (9), and
- the anchoring (10) of the cable on the top of the cabin induces a force (F) applying the aforementioned driving strand onto the external face (9A) of the vertical guide (9).

2. The cable lift according to claim 1, **characterized in that** the anchoring point of the cable is offset relatively to the guiding axis of the cabin.

3. The cable lift according to claim 1, **characterized in that** the width and/or accumulation of the widths of the driving strands (12) of the drive belts as well as the length of the driving strands (12) determine the surface area in contact with the guide.

4. The cable lift according to claim 1, **characterized in that** the anchoring point (10) of the cable of the cabin is shifted relatively to the vertical axis passing through the centre (G) of gravity of the cabin so that a vertical force (P) but also a force (F) oriented towards the vertical guide are then exerted.

5. The cable lift according to claim 1, **characterized in that** the displacement means (6) is localized under the cabin.

6. The cable lift according to claim 1, **characterized in that** the displacement means is located above the roof of the cabin.

7. The cable lift according to claim 1, **characterized in that** the vertical guide on which the drive belt is supported is located at the rear of the cabin or laterally.

8. The cable lift according to claim 1, **characterized in that** the belt has its face, in contact with the guide, notched.

## Patentansprüche

1. Seilaufzug mit:
- einer Aufzugkabine (2), die an einem (3A) der beiden Stränge (3A, 3B) eines Seils (3) aufgehängt ist, das über eine oberhalb der Kabine befindliche und über letztere hinausragende Seilrolle (4) läuft und dessen anderer Strang (3B) ein Gegengewicht (5) trägt, sowie
- einem Mittel (6) zum Bewegen der Kabine,
wobei dieser Seilaufzug **dadurch gekennzeichnet ist, daß**:
- das Mittel (6) zum Bewegen der Kabine (2), welches von der Kabine (2) getragen wird, von der Außenseite (7A) des Antriebstrums (12) wenigstens eines zwischen zwei Umlenkorganen (8) gespannten Antriebsriemens (7) gebildet ist, wobei wenigstens eines der beiden Umlenkorgane (8) motorisiert ist, wobei dieser Antriebsriemen (7) sich an der Außenseite (9A) einer vertikalen Führung (9) abstützt, und
- die Verankerung (10) des Seils am oberen Teil der Kabine eine Kraft (F) einleitet, welche den vorgenannten Antriebstrum an die Außenseite (9A) der vertikalen Führung (9) anlegt.

2. Seilaufzug nach Anspruch 1, **dadurch gekennzeichnet, daß** der Verankerungspunkt des Seils gegenüber der Führungsachse der Kabine versetzt ist.

3. Seilaufzug nach Anspruch 1, **dadurch gekennzeichnet, daß** die Breite und/oder die Summe der Breiten der Antriebstrume (12) der Antriebsriemen sowie die Länge der Antriebstrume (12) die mit der Führung in Kontakt befindliche Fläche bestimmt.

4. Seilaufzug nach Anspruch 1, **dadurch gekennzeichnet, daß** der Verankerungspunkt (10) des Seils der Kabine gegenüber der durch den Schwerpunkt (G) der Kabine verlaufenden vertikalen Achse versetzt ist, so daß nun eine vertikale Kraft (P) aber auch eine in Richtung der vertikalen Führung gerichtete Kraft (F) ausgeübt wird.

5. Seilaufzug nach Anspruch 1, **dadurch gekennzeichnet, daß** das Bewegungsmittel (6) unter der Kabine angeordnet ist.

6. Seilaufzug nach Anspruch 1, **dadurch gekennzeichnet, daß** das Bewegungsmittel sich oberhalb des Daches der Kabine befindet.

7. Seilaufzug nach Anspruch 1, **dadurch gekennzeichnet, daß** die vertikale Führung, an der sich der Antriebsriemen abstützt, an der Rückseite der Kabine oder an der Seite befindet.

8. Seilaufzug nach Anspruch 1, **dadurch gekennzeichnet, daß** die Seite des Riemens, welche mit der Führung in Kontakt ist, gekerbt ist.
